# EUROPÄISCHE PATENTANMELDUNG

(11) **EP 4 592 493 A1**
(43) Veröffentlichungstag der Anmeldung: **30.07.2025**
(21) Anmeldenummer: 25153130.7
(22) Anmeldetag: 21.01.2025
(51) Int. Cl.: E06B 9/42, E06B 9/44, E06B 9/50, E06B 9/88

(54) **VERSCHATTUNGSANLAGE MIT EINER WICKELWELLE**

(30) Priorität: 26.01.2024 DE 102024102325
(71) Anmelder: Hunter Douglas Industries Switzerland GmbH, 6006 Luzern (CH)
(72) Erfinder: Vangberg-Brinkmann, Katharina, 27612 Loxstedt (DE); Tants, Guido, 27639 Wurster Nordseeküste (DE)
(74) Vertreter: Tappe, Udo

(57) **Zusammenfassung**

Bei einer Verschattungsanlage (10) mit einer Wickelwelle (1), mit einem auf die Wickelwelle (11) aufwickelbaren und von der Wickelwelle (11) abwickelbaren Behang, mit einer Gewindespindel, mit einer mit der Gewindespindel zusammen wirkenden Spindelmutter (14, 42), und mit einem Anschlag (28) für die Spindelmutter (14, 42) zum Begrenzen der Aufwickelbewegung und/oder der Abwickelbewegung der Wickelwelle (11), lässt sich ein geringerer Fertigungsaufwand und ein geringerer Lagerhaltungsaufwand dadurch erzielen, dass die Gewindespindel eine Kreuzspindel (13) mit einem Kreuzgewinde (26) ist.

## Beschreibung

Die Erfindung betrifft eine Verschattungsanlage mit einer Wickelwelle, mit einem auf die Wickelwelle aufwickelbaren und von der Wickelwelle abwickelbaren Behang, mit einer Gewindespindel, mit einer mit der Gewindespindel zusammenwirkenden Spindelmutter, und mit einem Anschlag für die Spindelmutter zum Begrenzen der Aufwickelbewegung und/oder der Abwickelbewegung der Wickelwelle.

Die Druckschrift DE 10 2006 052 969 A1 zeigt eine solche Verschattungsanlage.

Bei derartigen Verschattungsanlagen ist die Gewindespindel eines der am aufwendigsten herzustellenden Teile. Nachteilig ist hierbei besonders, dass für verschiedene Anwendungen verschiedene Gewindespindeln benötigt werden. Dies gilt beispielsweise für die Begrenzung der Aufwickelbewegung, der Abwickelbewegung sowie der Montage eines eventuellen Antriebs rechts oder links.

Das der Erfindung zugrunde liegende Problem ist es, den Fertigungsaufwand sowie den Lagerhaltungsaufwand für eine vielfach einsetzbare Verschattungsanlage zu reduzieren.

Das Problem wird bei einer Verschattungsanlage der eingangs genannten Art dadurch gelöst, dass die Gewindespindel eine Kreuzspindel mit einem Kreuzgewinde ist.

Ein derartiges Kreuzgewinde weist Gewindeteile beider Drehrichtungen auf, so dass es sowohl als Rechtsgewinde als auch als Linksgewinde dienen kann. Eine derartige Kreuzspindel kann also sowohl für einen Aufwickelanschlag als auch für einen Abwickelanschlag verwendet werden. Außerdem ist die Verwendung auf beiden Seiten der Verschattungsanlage möglich. Es ist also für all diese Anwendungen nicht jeweils eine gesonderte Gewindespindel erforderlich, sondern sowohl bei der Herstellung als auch bei der Lagerhaltung reicht eine Ausgestaltung für alle diese Anwendungsfälle.

Eine Weiterbildung der Erfindung zeichnet sich dadurch aus, dass das Kreuzgewinde ein Außengewinde ist, und dass die Spindelmutter ein Innengewinde hat. Dadurch ergibt sich eine kompakte und robuste Bauform. Vorzugsweise ist das Innengewinde der Spindelmutter mehrgängig. Auf diese Weise wird eine gute Stabilität bei einem geringen Kippmoment erzielt.

Bei einer anderen Weiterbildung ist es von Vorteil, dass die Kreuzspindel als zylinderförmige Hülse ausgebildet ist. Auf diese Weise wird ein kompakter Aufbau konzentrisch in der Wickelwelle ermöglicht. Die Kreuzspindel kann mindestens eine Nut aufweisen. Mittels einer solchen Nut lässt sich sowohl eine Führung als auch eine drehfeste Verbindung erzielen. Vorzugsweise sind zwei Nuten vorgesehen. Dadurch läst sich eine höhere Stabilität erzielen. Insbesondere können die beiden Nuten an voneinander abgewandten Längsseiten der Kreuzspindel vorgesehen sein. Hierdurch lässt sich eine gute Kraftverteilung ohne entstehendes Kippmoment erzielen. Die Nut kann dabei insbesondere längs verlaufen. Auf diese Weise kann sie als Führung für die Spindelmutter dienen. Wenn die Nut als Längsschlitz ausgebildet ist, ergibt sich ein einfacher und leichter Aufbau. Der Längsschlitz kann dabei an einem Längsende offen bleiben, wodurch ein gewisses Zurückfedern möglich ist. Dies erleichtert die Montage. , Wenn der Längsschlitz an seinem offenen Längsende Rasthaken hat, kann ein in den Längsschlitz eingeführtes Element sicher zum Befestigen verrastet werden

Bei der Erfindung ist es außerdem von Vorteil, dass die Spindelmutter mehrteilig ausgebildet ist. Auf diese Weise lässt sich die Spindelmutter bei der Montage zusammensetzen. So lassen sich Montagefehler vermeiden. Die mehreren Teile lassen sich formschlüssig, kraftschlüssig oder stoffschlüssig einfach miteinander verbinden. Eine einfache Verbindung ergibt sich, wenn die Teile miteinander verrastbar sind. Dies lässt sich einfach umsetzen, wenn die Teile Rastnasen haben. Ein besonders einfacher Aufbau ergibt sich, wenn die Spindelmutter zweiteilig ist und die beiden Teile in etwa halbkreisförmig sind.

Bei einer anderen Ausführungsform kann die Spindelmutter aus einem mehrteiligen Satz vorkonfektionierter Spindelmuttern ausgewählt werden. Dies erleichtert die Montage. Bei geeigneter Ausbildung der Spindelmuttern kann es ausreichen, einen zweiteiligen Satz Spindelmuttern vorzusehen. Dadurch ergibt sich ein geringer Lagerhaltungsaufwand. Vorzugsweise sind dabei Spindelmuttern mit Linksgewinde und/oder Rechtsgewinde vorgesehen sein. Es ist aber auch möglich, dass nur ein einziger Typ Spindelmutter vorgesehen ist. In dem Fall kann die Spindelmutter ebenfalls ein Kreuzgewinde haben oder statt eines Gewindes nur mindestens einen Vorsprung geringer Ausdehnung. Zum Umschalten von rechtsgängig zu linksgängig und umgekehrt kann dann ein Stellglied verwendet werden. Ein solches Stellglied kann entweder in die jeweilige Spindelmutter eingesetzt werden, um eine rechtsgängige beziehungsweise linksgängige Spindelmutter zu erzielen. Es kann aber auch ein umschaltbares Stellglied verwendet werden. Als solches Stellglied kann beispielsweise ein Stift verwendet werden, der in verschiedene Öffnungen oder Einbuchtungen eingesetzt oder in seiner Position verschoben werden kann.

Ein andere Ausführungsform der Erfindung weist ein Versteifungselement für die Kreuzspindel auf. Hierdurch kann die Kreuzspindel verhältnismäßig leicht und dünnwandig hergestellt werden. Dies erleichtert die Herstellung der Kreuzspindel. Von Vorteil ist es, wenn das Versteifungselement Rippen hat. Auf diese Weise ergibt sich eine gute Stabilität bei geringem Materialaufwand. Die Rippen können dabei kreisringförmig ausgebildet sein. Ein Versteifungselement mit einem solchen Aufbau lässt sich einfach herstellen und gut montieren. Beispielsweise kann das Versteifungselement mit den Rippen einstückig hergestellt sein.

Bei einer Weiterbildung ist es außerdem von Vorteil, wenn das Versteifungselement mindestens einen Vorsprung aufweist. Dies erleichtert Montage und Befestigung an oder in der Kreuzspindel. Von Vorteil ist es dabei, wenn zwei Außenvorsprünge vorgesehen sind. Diese ermöglichen eine sicherere Verbindung. Die Außenvorsprünge können dabei an den Außenseiten des Versteifungselementes vorgesehen sein. So können sie bei der Ausführungsform gut zusammenwirken, bei der die Kreuzspindel eine Nut oder einen Längsschlitz hat. Die Außenvorsprünge können dabei an voneinander abgewandten Außenseiten vorgesehen sein. Dies ergibt eine hohe Stabilität. Alternativ oder zusätzlich können aber auch zwei Innenvorsprünge vorgesehen sein. Diese Innenvorsprünge ermöglichen eine drehfeste Montage des Versteifungselementes. Bei einer vorteilhaften Weiterbildung sind die beiden Innenvorsprünge an Innenseiten des Versteifungselementes vorgesehen. Dadurch ergibt sich eine hohe Stabilität. Dies gilt besonders wenn die Innenvorsprünge an voneinander abgewandten Innenseiten des Versteifungselementes vorgesehen sind.

Eine vorteilhafte Ausgestaltung ist dadurch gekennzeichnet, dass der Vorsprung langgestreckt ausgebildet ist. Dadurch ergibt sich eine hohe Stabilität. Der Vorsprung kann entlang der Längsrichtung des Versteifungselementes verlaufen. Dies ermöglicht eine Längsführung wie auch eine einfache Montage durch Zusammenstecken in Längsrichtung. Es ist auch möglich, dass sich der Vorsprung als Außenvorsprung über die gesamte Längsaußenseite des Versteifungselementes erstreckt.

Es ist außerdem von Vorteil, dass der Vorsprung mit der Nut der Kreuzspindel zusammenwirkend ausgebildet ist. Auf diese Weise können Versteifungselement und Kreuzspindel drehfest miteinander verbunden werden. Besondere Vorteile ergeben sich dann, wenn die Nut als Längsschlitz ausgebildet ist. Hier kann zur Montage der Vorsprung in den Längsschlitz geschoben werden und diesen gleichzeitig zum Wechselwirken mit der Spindelmutter den Längsschlitz nach Außen hin durchdringen. Wenn der Vorsprung Rasthaken hat, ergibt sich eine einfache Arretierung. Es ist außerdem von Vorteil, wenn Rasthaken des Vorsprunges zum Zusammenwirken mit den Rasthaken der Kreuzspindel ausgebildet sind. So kann der Vorsprung bei der Montage einfach durch Verrasten in dem Längsschlitz arretiert werden. Weitere Vorteile ergeben sich, wenn die Rasthaken bei der langgestreckten Ausführung des Vorsprunges einem Ende des Versteifungselementes zugeordnet sind. So kann das Versteifungselement in die Kreuzspindel geschoben und mittels Verrasten in dieser Position arretiert werden.

Bei einer andren Ausführungsform ist der Anschlag an dem Versteifungselement angeordnet. Wegen der Stabilität des Versteifungselementes ergibt sich so ein stabiler und robuster Anschlag. Der Anschlag kann dabei einstückig mit dem Versteifungselement sein. Dadurch ergibt sich ein einfacher und robuster Aufbau. Es ist aber auch möglich, den Anschlag formschlüssig, reibschlüssig oder kraftschlüssig mit dem Versteifungselement zu verbinden. Auf diese Weise ergibt sich eine hohe Flexibilität bei der Herstellung und bei der Materialwahl für den Anschlag. Es ist außerdem von Vorteil, wenn der Anschlag am von den Rasthaken abgewandten Ende des Versteifungselementes angeordnet ist. Dadurch lässt sich eine stabile Lagerung des Anschlages an dem Versteifungselement erzielen. Es ist außerdem von Vorteil, wenn der Anschlag schlagzäh ausgebildet ist, insbesondere aus einem schlagzähen Material besteht. Auf diese Weise kann der Anschlag beim Anschlagen hohen Kräften widerstehen, ohne zu reißen.

Eine Weiterbildung der Erfindung ist gekennzeichnet durch ein Basisprofil zum Halten der Kreuzspindel. Dieses Basisprofil ermöglicht einen einfachen und zuverlässigen Aufbau. Von Vorteil ist es dabei, wenn das Basisprofil langgestreckt ausgebildet ist. Auf diese Weise kann das Basisprofil einfach an seitlichen Haltern befestigt werden. Außerdem kann das Basisprofil konzentrisch zu der Wickelwelle und in deren Längsrichtung verlaufen. Dies ermöglicht einen einfachen Aufbau.

Es ist außerdem von Vorteil, wenn das Basisprofil mindestens eine Längsnut hat. Mittels dieser Längsnut kann die Kreuzspindel drehfest an dem Basisprofil befestigt werden. Es ist außerdem vorteilhaft, wenn das Basisprofil zwei Länasnuten hat. So ergibt sich eine erhöhte Drehfestigkeit. Die zwei Längsnuten können dabei an voneinander abgewandten Längsseiten vorgesehen sein. Auf diese Weise können mit den Längsnuten zusammenwirkende Vorsprünge nicht durch Durchbiegen aus den Längsnuten herausgleiten. Es hat sich weiter als vorteilhaft erwiesen, wenn die Längsnuten zum Zusammenwirken mit den Innenvorsprüngen ausgebildet sind. So ergibt sich ein kompakter und stabiler Aufbau.

Nachfolgend wird ein Ausführungsbeispiel der Erfindung an Hand der Figuren näher erläutert. Es zeigen:
- Fig. 1: Teile einer Verschattungsanlage in einer Explosionsdarstellung als ein Ausführungsbeispiel mit den Erfindungsmerkmalen,
- Fig. 2: eine auf einem Basisprofil angeordnete Kreuzspindel mit darauf angeordneter Spindelmutter von Fig. 1 in einer perspektivischen Darstellung,
- Fig. 3: die Spindelmutter von Fig. 2 in zusammengesetztem und auseinander genommenem Zustand in einer perspektivischen Darstellung,
- Fig. 4: eine andere Spindelmutter in einer Darstellung ähnlich Fig. 3,
- Fig. 5: die Kreuzspindel von Fig. 2 in einer perspektivischen Darstellung, einer Seitenansicht und einer Draufsicht,
- Fig. 6: ein Versteifungselement für die Kreuzspindel in einer Darstellung ähnlich Fig. 5, und
- Fig. 7: eine Darstellung der Stirnseiten des Versteifungselementes.

Fig. 1 zeigt Teile einer Verschattungsanlage 10 in einer Explosionsdarstellung als ein Ausführungsbeispiel mit den Erfindungsmerkmalen. Wie sich der Figur entnehmen lässt, hat die Verschattungsanlage 10 eine zylinderförmige Wickelwelle 11 zum Aufwickeln und Abwickeln eines der besseren Übersicht wegen nicht in der Figur dargestellten Behanges.

Weiter ist ein längliches Basisprofil 12 gezeigt, auf dem eine Gewindespindel 13 angeordnet ist. Das Basisprofil 12 besteht aus einem geeigneten Metall und hat an voneinander abgewandten Längsseiten zwei nicht in der Figur mit einem Bezugszeichen versehene Längsnuten, wie nachfolgend noch näher erläutert wird. Die Gewindespindel 13 hat bei dem gezeigten Ausführungsbeispiel ein Kreuzgewinde, wie nachfolgend noch näher erläutert, und ist somit als Kreuzspindel 13 ausgeführt.

Auf der Kreuzspindel 13 ist eine Spindelmutter 14 angeordnet. Der Spindelmutter 14 benachbart ist ein Adapter 15 auf dem Basisprofil 12 befestigt. Auf dem Adapter ist ein Lager 16 angeordnet.

Wie der Figur weiter zu entnehmen ist, weist die Verschattungsanlage 10 außerdem einen Halter 17 auf. Der Halter 17 dient zum Befestigen der Verschattungsanlage 10 an einer nicht in der Figur gezeigten Wand, einem Sturz oder einer Decke. Der Halter 17 weist auf seiner dem Lager 16 zugewandten Seite ein Lager 18 auf. Das Lager 18 ist drehbar an dem Halter 17 angeordnet.

Weiter hat das Lager 16 dem Lager 18 zugewandt eine Aufnahme 19. Die Aufnahme 19 ist dem Lager 18 zugeordnet und wird zur Montage auf das Lager 18 aufgeschoben. Außerdem hat das Lager 16 an seiner Außenumfangsfläche zwei axial verlaufende Stege 20, von denen in der Figur nur ein Steg 20 zu sehen ist.

Den Stegen 20 zugeordnet hat die Wickelwelle 11 an Ihrem Innenumfang zwei einander zugewandt angeordnete Nuten 21, die ebenfalls axial verlaufen. Die Nuten 21 werden durch jeweils zwei den Nuten 21 benachbart angeordnete Stege 22 gebildet. Die Stege 22 verlaufen ebenfalls axial in Längsrichtung der Wickelwelle 11. Den Stegen 22 zugeordnet hat die Spindelmutter 14 an Ihrem Außenumfang zwei voneinander abgewandte Aussparungen 23, von denen in der Figur nur eine Aussparung 23 zu sehen ist.

Im montierten Zustand ist die Wickelwelle 11 derart über das Basisprofil 12 auf die Spindelmutter 14 und das Lager 16 geschoben, dass die Stege 22 jeweils paarweise in eine Aussparung 23 eingreifen und dass die Stege 20 in den jeweils zugehörigen Nuten 21 angeordnet sind. Auf diese Weise ist die Wickelwelle 11 jeweils drehfest mit der Spindelmutter 14 und dem Lager 16 verbunden. Das Lager 16 wiederum ist im montierten Zustand mit seiner Aufnahme 19 auf das Lager 18 aufgeschoben. Die Wickelwelle 11 ist auf diese Weise drehbar an dem Halter 17 angeordnet. Bei einer Drehung der Wickelwelle 11 wird die drehfest mit dieser verbundene Spindelmutter 14 über die Kreuzspindel 13 geschraubt.

Fig. 2 zeigt die auf dem Basisprofil 12 angeordnete Kreuzspindel 13 mit darauf angeordneter Spindelmutter 14 von Fig. 1 in einer perspektivischen Darstellung. Wie der Figur zu entnehmen ist, hat das Basisprofil an seinem Außenumfang mehre sich axial in Längsrichtung des Basisprofiles 12 erstreckende Stege 24. Von den Stegen 24 ist der besseren Übersicht wegen nur ein Steg 24 mit einem Bezugszeichen versehen. Die Stege 24 sind gleichverteilt über den Umfang des Basisprofiles 12 angeordnet. Zwischen zwei einander benachbarten Stegen 24 wird jeweils eine Nut 25 gebildet. Auch hier ist der besseren Übersicht wegen nur eine Nut 25 mit einem Bezugszeichen versehen.

An ihrem Außenumfang weist die Kreuzspindel 13 ein Kreuzgewinde 26 auf. Das Kreuzgewinde 26 ist als Außengewinde ausgebildet und weist eine Überlagerung von Linksgewindeanteilen und Rechtsgewindeanteilen auf. Auf diese Weise kann eine Spindelmutter mit Linksgewinde mit den Linksgewindeanteilen wechselwirken und eine Spindelmutter mit Rechtsgewinde kann mit den Rechtsgewindeanteilen wechselwirken.

Wie der Figur weiter zu entnehmen ist, weist die Kreuzspindel 13 einen Längsschlitz 37 an Ihrer Außenumfangsfläche auf. Insgesamt sind bei der Kreuzspindel zwei Längsschlitze 37 an voneinander abgewandten Seiten auf, von denen in der Figur nur ein Längsschlitz 37 zu sehen ist. Die Längsschlitze 37 sind an Ihren von dem Adapter 15 abgewandten Enden offen.

In dem Längsschlitz 37 ist ein Vorsprung 27 eines Versteifungselementes angeordnet, das in der Figur nicht zu sehen ist und auf das nachfolgend noch näher eingegangen wird. Der Vorsprung 27 verläuft in Längsrichtung der Kreuzspindel 13 und hat an seinem dem Adapter 15 zugewandten Ende einen Anschlag 28 für die Spindelmutter 14. An seinem von dem Anschlag 28 abgewandten Längsende hat der Vorsprung 27 Rasthaken 29. Bei dem gezeigten Ausführungsbeispiel hat der Vorsprung 27 zwei Rasthaken 29, die keilförmig ausgebildet sind und sich seitlich von dem Vorsprung 27 erstrecken.

Den Rasthaken 29 zugeordnet sind Rasthaken 30 an dem Längsschlitz 37 ausgebildet. Ein Verrasten der Rasthaken 29, 30 miteinander sorgt für einen sicheren Sitz des Vorsprunges 27 in dem Längschlitz37.

Wie sich der Figur weiter entnehmen lässt, ist die Spindelmutter 14 mehrteilig ausgebildet. Bei dem gezeigten Ausführungsbeispiel ist die Spindelmutter 14 zweiteilig und hat einen ersten Spindelmutterteil 31 und einen zweiten Spindelmutterteil 32. Der erste Spindelmutterteil 31 und der zweite Spindelmutterteil 32 weisen jeweils korrespondierende Rastnasen 33, 34 auf. Mittels der Rastnasen 33, 34 können der erste Spindelmutterteil 31 und der zweite Spindelmutterteil 32 zu der Spindelmutter 14 miteinander verrastet werden. Die Spindelmutter 14 hat bei dem gezeigten Ausführungsbeispiel ein Rechtsgewinde und bewegt sich bei einem Drehen gegen das Kreuzgewinde im Uhrzeigersinn oder mathematisch negativ in der Figur nach rechts, von dem Adapter 15 weg. Bei einem Drehen gegen das Kreuzgewinde 26 gegen den Uhrzeigersinn oder mathematisch positiv bewegt sich die Spindelmutter 14 in der Figur nach links, auf den Adapter 15 zu, bis die Spindelmutter 14 in dem in der Figur gezeigten Zustand an den Anschlag 28 anschlägt. Zu diesem Zweck hat die Spindelmutter 14 einen Anschlag 38, der in dem gezeigten Zustand an den Anschlag 28 anschlägt. Bei dem gezeigten Ausführungsbeispiel hat jeder Spindelmutterteil 31, 32 einen Anschlag 38, wobei in der Figur nur ein Anschlag 38 zu sehen ist, nämlich der Anschlag 38 des ersten Spindelmutterteiles 31.

Der Fig. 2 ist weiter zu entnehmen, dass der Adapter 15 eine Aufnahme 35 hat. Bei dem gezeigten Ausführungsbeispiel geht die Aufnahme 35 durch den gesamten Adapter 15 hindurch und dient zum Aufnehmen des Basisprofiles 12. Zu diesem Zweck hat die Aufnahme 35 den Stegen 24 entsprechende Nuten 39 und den Nuten 25 jeweils entsprechende Stege 40. Der besseren Übersicht wegen ist wieder nur jeweils eine Nut 39 und ein Steg 40 mit einem Bezugszeichen versehen. Zum Festsetzen des Adapters 15 an dem Basisprofil 12 sind bei dem Adapter 15 zwei Schrauben 36 vorgesehen. Im Bereich der Schrauben 36 ist kein Steg 40 vorgesehen.

An ihrem in der Figur von dem Basisprofil 12 abgewandten Ende kann die Aufnahme 35 zum Aufnehmen eines entsprechen konturierten nicht in der Figur gezeigten Zapfens dienen. Ein solcher Zapfen kann beispielsweise aus dem Lager 18 hervorstehen und drehfest an dem Halter befestigt sein. Dieser Zapfen kann dann ein Drehlager für das Lager 18 bilden und gleichzeitig für eine drehfeste Lagerung des Basisprofiles sorgen.

Fig. 3 zeigt die Spindelmutter 14 von Fig. 2 in zusammengesetztem und auseinander genommenem Zustand in einer perspektivischen Darstellung. Links in der Figur dargestellt ist die Spindelmutter 14 zusammen gesetztem Zustand. Rechts in der sind der erste Spindelmutterteil 31 und der zweite Spindelmutterteil 32 in auseinander genommenem Zustand zu sehen.

Wie sich der Figur entnehmen lässt, hat der erste Spindelmutterteil 31 zwei Anschläge 38 an axial voneinander abgewandten Seiten. Weiter weist der erste Spindelmutterteil 31 ein Gewinde 41 auf. Das Gewinde 41 ist bei dem gezeigten Ausführungsbeispiel ein Innengewinde. Darüber hinaus ist das Gewinde 41 als Rechtgewinde ausgeführt. Außerdem ist das Gewinde 41 mehrgängig.

Wie sich der Figur außerdem entnehmen lässt, ist der zweite Spindelmutterteil 32 ähnlich dem ersten Spindelmutterteil 31 ausgeführt. Im einzelnen hat der zweite Spindelmutterteil 32 ebenfalls zwei Anschläge 38 an axial voneinander abgewandten Seiten und das als Innengewinde ausgeführte mehrgängige Rechtsgewinde als Gewinde 41. Auch die Rastnasen 33, 34 sind gleich aufgebaut. Im Einzelnen sind der erste Spindelmutterteil 31 und der zweite Spindelmutterteil 32 gleich. Dadurch muss nur eine Art Spindelmutterteil hergestellt und lagerseitig vorgehalten werden. Bei der Montage werden dann zwei gleiche Spindelmutterteile miteinander verbunden.

Fig. 4 zeigt eine andere Spindelmutter 42 in einer Darstellung ähnlich Fig. 3. Im Wesentlichen entspricht die Spindelmutter 42 der Spindelmutter 14. Gleiche Elemente tragen dieselben Bezugsziffern. Im Gegensatz zu der Spindelmutter 14 hat die Spindelmutter 42 einen ersten Spindelmutterteil 43 und einen zweiten Spindelmutterteil 44, Anschläge 45 und ein Gewinde 46, das ebenfalls als Innengewinde, im gezeigten Ausführungsbeispiel als mehrgängiges Linksgewinde ausgeführt ist. Die Anschläge 45 entsprechen den Anschlägen 38, sind aber im Gegensatz zu diesen wegen dem entgegengesetzten Drehsinn des Gewindes 46 entgegengesetzt zu den Anschlägen 38 ausgerichtet. Wie bei dem ersten Spindelmutterteil 31 und dem zweiten Spindelmutterteil 32 sind auch das erste Spindelmutterteil 43 und das zweite Spindelmutterteil 44 gleich.

Fig. 5 zeigt die Kreuzspindel 13 von Fig. 2 in einer perspektivischen Darstellung, einer Seitenansicht und einer Draufsicht. Oben in der Figur ist die Kreuzspindel 13 perspektivisch dargestellt, in der Mitte in einer Seitenansicht und unten in einer Draufsicht.

Wie sich der perspektivischen Darstellung entnehmen lässt, ist der Längsschlitz 37 an seinem einen Längsende offen. An dem offenen Längsende sind die Rasthaken 30 angeordnet. An seinem von den Rasthaken abgewandten Längsende ist der Längsschlitz 37 stirnseitig geschlossen. In diesem Bereich weist die Kreuzspindel 13 stirnseitig eine Öffnung 47 für das Basisprofil 12 auf.

In der Seitenansicht lässt sich erkennen, dass die einzelnen Gewindegänge des Kreuzgewindes 26 in dieser Ansicht eine in etwa konvexe Kontur haben. Im mittleren Bereich sind sie breiter und verjüngen sich zu den jeweiligen Enden hin. Die einzelnen Gewindegänge sind dabei so ausgebildet, das von einem Ende her kommend zunächst ein Teil eines Gewindeganges mir der einen Drehrichtung, beispielsweise rechtsgängig, ausgebildet ist. Zur Mitte hin wechselt dann die Drehrichtung, in diesem Fall dann nach linksgängig und das benachbarte Gewindestück für das rechtsgängige Gewinde fort und umgekehrt.

Fig. 6 zeigt ein Versteifungselement 48 für die Kreuzspindel 13 in einer Darstellung ähnlich Fig. 5. In der Figur oben ist das Versteifungselement 48 in einer perspektivischen Darstellung gezeigt, in der Mitte in einer Seitenansicht und unten in einer Draufsicht. Wie sich der Figur entnehmen lässt, hat das Versteifungselement 48 den Vorsprung 27, den Anschlag 28 und die Rasthaken 29. Darüber hinaus hat das Versteifungselement mehrere Rippen 49, von denen in der Figur nur eine Rippe 49 mit einem Bezugszeichen versehen ist.

Die Rippen 49 sind bei dem gezeigten Ausführungsbeispiel kreisringörmig mit einer zentralen Öffnung 51 für das Basisprofil 12 ausgebildet. Wie sich insbesondere der Seitenansicht entnehmen lässt, sind zwei gleichartige Vorsprünge 27 an voneinander abgewandten Längsseiten des Versteifungselementes vorgesehen. Jeder Vorsprung hat dabei einen Anschlag 28 und Rasthaken 29. Bei dem gezeigten Ausführungsbeispiel sind der Anschlag 28 und die Rasthaken 29 jeweils einstückig mit dem jeweiligen Vorsprung 27 ausgeführt. Gleichermaßen sind auch die Vorsprünge 27 und die Rippen 49 einstückig mit dem Versteifungselement 48 ausgeführt.

Der Figur ist außerdem zu entnehmen, dass unter dem jeweiligen Anschlag je einer Vorsprung 50 radial einwärts gerichtet vorgesehen ist. Die beiden Vorsprünge 50 sind dabei einander zugewandt angeordnet. Die Vorsprünge 50 dienen zum Eingreifen in je eine Nut 25 des Basisprofiles 12. Durch das Zusammenwirken von Vorsprung 50 und jeweils zugehöriger Nut 25 lässt sich das Versteifungselement 48 drehfest an dem Basisprofil 12 anordnen. Durch das Zusammenwirken von Vorsprung 27 und Längsschlitz 37 ist damit auch die Kreuzspindel 13 drehfest an dem Basisprofil 12 angeordnet.

Fig. 7 zeigt eine Darstellung der Stirnseiten 52, 53 des Versteifungselementes 48. Oben in der Figur ist die den Anschlägen 28 und den Vorsprüngen 50 zugeordnete Stirnseite 52 zu sehen. In der Fig. 6 von links gesehen. Unten in Fig. 7 ist die den Rasthaken 29 zugeordnete Stirnseite 53 abgebildet, in der Fig. 6 von rechts gesehen. Wie sich der Figur entnehmen lässt, ragen die Vorsprünge 50 radial einwärts zum Eingreifen in je eine Nut 25 der Basiswelle 12.

### Bezugszeichenliste:

| | | | |
|---|---|---|---|
| 10 | Verschattungsanlage | 32 | zweiter Spindelmutterteil |
| 11 | Wickelwelle | 33 | Rastnase |
| 12 | Basisprofil | 34 | Rastnase |
| 13 | Kreuzspindel | 35 | Aufnahme |
| 14 | Spindelmutter | 36 | Schraube |
| 15 | Adapter | 37 | Längsschlitz |
| 16 | Lager | 38 | Anschlag |
| 17 | Halter | 39 | Nut |
| 18 | Lager | 40 | Steg |
| 19 | Aufnahme | 41 | Rechtsgewinde |
| 20 | Steg | 42 | Spindelmutter |
| 21 | Nut | 43 | erster Spindelmutterteil |
| 22 | Steg | 44 | zweiter Spindelmutterteil |
| 23 | Aussparung | 45 | Anschlag |
| 24 | Steg | 46 | Innengewinde |
| 25 | Nut | 47 | Öffnung |
| 26 | Kreuzgewinde | 48 | Versteifungselement |
| 27 | Vorsprung | 49 | Rippe |
| 28 | Anschlag | 50 | Vorsprung |
| 29 | Rasthaken | 51 | Öffnung |
| 30 | Rasthaken | 52 | Stirnseite |
| 31 | erster Spindelmutterteil | 53 | Stirnseite |

## Patentansprüche

1. Verschattungsanlage mit einer Wickelwelle (11), mit einem auf die Wickelwelle (11) aufwickelbaren und von der Wickelwelle (11) abwickelbaren Behang, mit einer Gewindespindel, mit einer mit der Gewindespindel zusammenwirkenden Spindelmutter (14, 42), und mit einem Anschlag (28) für die Spindelmutter (14, 42) zum Begrenzen der Aufwickelbewegung und/oder der Abwickelbewegung der Wickelwelle (11), **dadurch gekennzeichnet, dass** die Gewindespindel eine Kreuzspindel (13) mit einem Kreuzgewinde (26) ist.

2. Verschattungsanlage nach Anspruch 1, **dadurch gekennzeichnet, dass** das Kreuzgewinde (26) ein Außengewinde ist, und dass die Spindelmutter (14, 42) ein, vorzugsweise mehrgängiges, Innengewinde hat.

3. Verschattungsanlage nach Anspruch 2 oder 3, **dadurch gekennzeichnet, dass** die Kreuzspindel (13) als zylinderförmige Hülse ausgebildet ist, wobei die Kreuzspindel (13) vorzugsweise mindestens eine Nut, vorzugsweise zwei Nuten, insbesondere an voneinander abgewandten Längsseiten, aufweist, die insbesondere längs verläuft, besonders bevorzugt als Längsschlitz (37) ausgebildet ist, und dass vorzugsweise der Längsschlitz (37) an einem Längsende offen ist, und dass insbesondere der Längsschlitz (37) an seinem offenen Längsende Rasthaken (30) hat.

4. Verschattungsanlage nach einem der vorhergehenden Ansprüche, **dadurch gekennzeichnet, dass** die Spindelmutter (14, 42) mehrteilig ausgebildet ist, wobei die mehreren, insbesondere zwei, Spindelmutterteile (31, 32, 43, 44) vorzugsweise formschlüssig, kraftschlüssig oder stoffschlüssig miteinander verbindbar, insbesondere verrastbar sind und besonders bevorzugt Rastnasen (33, 34) haben.

5. Verschattungsanlage nach einem der vorhergehenden Ansprüche, **dadurch gekennzeichnet, dass** die Spindelmutter (14, 42) aus einem mehrteiligen, insbesondere zweiteiligen, Satz vorkonfektionierter Spindelmuttern (14, 42), vorzugsweise mit Linksgewinde und/oder Rechtsgewinde, auswählbar ist

6. Verschattungsanlage nach einem der vorhergehenden Ansprüche, **gekennzeichnet durch** ein Versteifungselement (48) für die Kreuzspindel (13), das vorzugsweise Rippen (49) hat, die insbesondere kreisringförmig ausgebildet sind.

7. Verschattungsanlage Anspruch 6, **dadurch gekennzeichnet, dass** das Versteifungselement (48) mindestens einen Vorsprung (27, 50) aufweist, wobei insbesondere zwei Außenvorsprünge (27), vorzugsweise an, insbesondere voneinander abgewandten, Außenseiten, und/oder zwei Innenvorsprünge (50), vorzugsweise an, insbesondere einander zugewandten, Innenseiten vorgesehen sind.

8. Verschattungsanlage nach Anspruch 7, **dadurch gekennzeichnet, dass** der Vorsprung (27) langestreckt, insbesondere entlang der Längsrichtung des Versteifungselementes (48), ausgebildet ist, sich vorzugsweise als Außenvorsprung über die gesamte Längsaußenseite des Versteifungselementes (48) erstreckt.

9. Verschattungsanlage nach Anspruch 7 oder 8, **dadurch gekennzeichnet, dass** der Vorsprung (27) mit der Nut, insbesondere dem Längsschlitz (37), der Kreuzspindel (13) zusammenwirkend ausgebildet ist, wobei der Vorsprung (27) vorzugsweise Rasthaken (29) hat, die besonders bevorzugt zum Zusammenwirken mit den Rasthaken (30) der Kreuzspindel ausgebildet sind, wobei die Rasthaken (29, 30) bei der langgestreckten Ausführung des Vorsprunges (27) vorzugsweise einem Ende des Versteifungselementes (48) zugeordnet sind.

10. Verschattungsanlage nach einem der Ansprüche 7 bis 9, **dadurch gekennzeichnet, dass** der Anschlag (28) an dem Versteifungselement (48) angeordnet ist, vorzugsweise einstückig mit dem Versteifungselement (48) ist oder formschlüssig, reibschlüssig oder kraftschlüssig mit dem Versteifungselement (48) verbunden ist, wobei der Anschlag (28) vorzugsweise am von den Rasthaken (29) abgewandten Ende des Versteifungselementes (48) angeordnet und/oder insbesondere schlagzäh ausgebildet ist.

11. Verschattungsanlage nach einem der vorhergehenden Ansprüche, **gekennzeichnet durch** ein Basisprofil (12) zum Halten der Kreuzspindel (13), wobei das Basisprofil (12) vorzugsweise langgestreckt ausgebildet ist und insbesondere konzentrisch zu der Wickelwelle (11) und in deren Längsrichtung verläuft.

12. Verschattungsanlage nach Anspruch 11, **dadurch gekennzeichnet, dass** das Basisprofil (12) mindestens eine Längsnut (25), vorzugsweise zwei Längsnuten (25) an insbesondere voneinander abgewandten, Längsseiten, hat, die besonders bevorzugt zum Zusammenwirken mit den Innenvorsprüngen (50) ausgebildet sind.
